# FASCICULE DE BREVET EUROPEEN

(11) **EP 0 509 872 B1**
(45) Date de publication et mention de la délivrance du brevet: **01.03.1995**
(21) Numéro de dépôt: 92400925.1
(22) Date de dépôt: 02.04.1992
(51) Int. Cl.: B65D 83/14, B05B 11/00

(54) **Dispositif pour diffuser un produit liquide en fines gouttelettes**
Vorrichtung zur Diffusion eines flüssigen Produkts in feiner Tröpchenform
Apparatus to diffuse a liquid product into small droplets

(30) Priorité: 19.04.1991 FR 9104852
(43) Date de publication de la demande: 21.10.1992
(73) Titulaire: L'OREAL, 75008 Paris (FR)
(72) Inventeur: Reyss, Yvon, F-75013 Paris (FR)
(74) Mandataire: Peuscet, Jacques

(56) Documents cités:
- EP-A- 0 168 285
- EP-A- 0 402 636
- AU-B- 529 646
- DE-A- 3 244 645
- FR-A- 2 319 540
- FR-A- 2 477 102
- FR-A- 2 517 639
- FR-A- 2 530 586
- GB-A- 1 547 072

## Description

L'invention est relative à un dispositif pour diffuser un produit liquide en fines gouttelettes, du genre de ceux qui comprennent un récipient muni, en partie haute, d'une tête de distribution qui peut être actionnée par enfoncement et qui est susceptible de tourner autour d'un axe parallèle à une direction d'enfoncement, et d'un capot coiffant la tête et le récipient, ce capot comprenant un organe d'actionnement en forme de levier articulé sur l'avant du capot, et comportant un moyen d'appui pour agir sur la tête de distribution, lorsqu'un utilisateur exerce une pression sur la partie arrière du levier, ladite tête de distribution étant déportée vers l'avant du capot par rapport à l'axe du récipient, et comportant une sortie du produit vers l'atmosphère, le capot comportant une ouverture pour le passage du produit diffusé.

L'invention concerne plus particulièrement, mais non exclusivement, un dispositif dans lequel la tête de distribution constitue l'élément d'actionnement d'une pompe montée sur la partie supérieure du récipient, lequel n'est pas pressurisé lorsque la pompe n'est pas actionnée.

Il est clair cependant que cette tête de distribution peut être prévue sur un récipient pressurisé et l'enfoncement de la tête aurait alors pour simple effet d'ouvrir une valve sans actionner une pompe

EP-A-0 402 636 montre un dispositif de ce genre, tel que décrit dans le préambule des revendications 1 et 6, dans lequel toutefois les positions relatives de l'organe d'actionnement, de la tête de distribution et de l'ouverture du capot ne sont pas assurées de manière précise.

FR-A-2 517 639 et FR-A-2 524 864 montrent un dispositif pour diffuser un produit liquide contenu dans un récipient pressurisé, comprenant un capot avec organe d'actionnement en forme de levier pour enfoncer une valve. Bien qu'un tel dispositif donne satisfaction pour l'actionnement d'une valve prévue sur un récipient pressurisé, il nécessite de réaliser le levier d'actionnement, muni de conduites internes, sous forme d'une pièce indépendante du capot. Un tel dispositif n'est pas approprié pour actionner une tête de distribution montée sur une pompe manuelle.

FR-A-2 319 540 décrit un dispositif pour bombe aérosol comprenant un capuchon susceptible de rotation par rapport au récipient et une valve d'éjection susceptible également de rotation par rapport au récipient ; un dispositif permet d'empêcher toute rotation relative du capuchon par rapport à la valve d'éjection.

L'invention a pour but, surtout, de fournir un dispositif qui ne présente plus, ou à un degré moindre, les inconvénients rappelés ci-dessus, et qui soit bien adapté pour la distribution de fines gouttelettes à partir d'un récipient non pressurisé, équipé d'une pompe manuelle, tout en étant simple et d'un prix de revient réduit et dont l'assemblage permet d'assurer et de maintenir un positionnement correct de l'organe d'actionnement, de la tête de distribution et de l'ouverture du capot.

Selon l'invention, on a trouvé que l'on atteint le but ci-dessus en utilisant pour diffuser un produit liquide en fines gouttelettes, un dispositif du genre défini précédemment, comportant des moyens d'orientation prévus entre le capot et le récipient pour imposer un montage du capot relativement au récipient selon une orientation angulaire prédéterminée, de sorte que l'ouverture du capot se trouve au droit de la sortie de la tête de distribution et le moyen d'appui peut agir sur la tête lorsque les différents éléments ont été assemblés selon la position angulaire correcte.

Quelle que soit la direction de sortie de la tête de distribution (axiale ou transversale), les moyens d'orientation entre le capot et le récipient peuvent être constitués par la forme de la section transversale du récipient qui est dissymétrique relativement à l'axe longitudinal du récipient, de telle sorte que le capot ne peut être monté sur ce récipient que selon une seule orientation angulaire.

Selon un premier mode de réalisation, la tête de distribution comporte une sortie du produit suivant une direction transversale, généralement orthogonale, à la direction d'enfoncement de la tête, et l'ouverture du capot est prévue dans la paroi périphérique de ce capot ; la tête de distribution comporte alors des moyens de positionnement angulaire propres à coopérer avec le moyen d'appui du levier, ce moyen d'appui étant agencé de manière à définir une position angulaire déterminée entre la tête de distribution et le capot.

Les moyens de positionnement angulaire de la tête de distribution peuvent comprendre, du côté de la tête, un gradin prévu sur la surface supérieure de cette tête et, du côté de l'organe d'actionnement, un moyen d'appui formé de plusieurs éléments faisant saillie selon une longueur différente sous cet organe de manière à ne pouvoir coopérer correctement avec la susdite tête que pour une position angulaire déterminée entre la valve et le capot.

De préférence, le gradin est délimité par une paroi parallèle à la direction d'enfoncement de la tête et à l'axe de l'orifice de sortie de la tête, dirigé sensiblement orthogonalement à la direction d'enfoncement de la tête, ce gradin étant déporté latéralement par rapport à l'axe de la tête.

Les éléments du moyen d'appui, prévus sous l'organe d'actionnement, comprennent avantageusement deux ailettes de hauteur différente, l'ailette la moins haute étant destinée à appuyer sur la tête de distribution, tandis que l'ailette la plus haute est destinée à s'engager contre la paroi du gradin pour imposer l'orientation angulaire convenable de la tête.

Selon une seconde variante de réalisation, la tête de distribution est munie d'un tube de sortie coaxial à la tête et parallèle à la direction d'enfoncement de la tête, tandis que l'ouverture du capot est ménagée dans l'organe d' actionnement formant levier et est traversée par le tube de sortie qui fait saillie extérieurement.

Avantageusement, le tube de sortie est équipé, à sa base, d'une collerette entourant le tube et contre laquelle prend appui l'organe d'actionnement par l'intérmédiaire d'ailettes.

La collerette peut comporter des moyens de guidage, en particulier des rainures, propres à coopérer avec les ailettes de l'organe d'actionnement pour maintien de la collerette et du tube de sortie selon une orientation angulaire.

Selon une autre possibilité, la collerette est sensiblement circulaire, et sa surface supérieure est lisse, la collerette étant agencée pour coopérer avec les ailettes de l'organe d'actionnement quelle que soit l'orientation angulaire du tube de sortie et de la tête de distribution autour de son axe.

Avantageusement, le capot comprend un moyen d' accrochage de la partie arrière du levier pour bloquer ce levier en position de repos et empêcher toute action sur la tête de distribution, l'échappement du levier vis-à-vis du moyen d' accrochage pouvant être obtenu par une légère déformation, notamment de la paroi arrière du levier.

Le susdit moyen d'accrochage peut être constitué par un bec prévu sur la paroi interne du capot.

Le levier a avantageusement la forme d'un dièdre droit compris entre deux parois convergeant légèrement vers l'arrière, la face supérieure du dièdre étant articulée à l'avant sur le capot par une charnière-film, tandis que l'autre face du dièdre, située à l'arrière, sensiblement verticale lorsque le récipient est vertical, vient s'accrocher, par son bord inférieur, sur le moyen d' accrochage du capot. Ce capot comporte une échancrure destinée à laisser apparente la majeure partie du levier-poussoir qui complète sensiblement le contour du capot au niveau de cette échancrure.

Le capot équipé du levier est de préférence encliqueté sur le récipient.

L'invention consiste, mises à part les dispositions exposées ci-dessus, en un certain nombre d'autres dispositions dont il sera plus explicitement question ci-après à propos d'exemples de réalisation décrits avec référence aux dessins ci-annexés, mais qui ne sont nullement limitatifs.

La figure 1, de ces dessins, est une vue en coupe suivant la ligne I-I de la figure 3, et avec parties en extérieur, d'un dispositif pour diffuser un produit liquide en fines gouttelettes, conforme à l'invention.

La figure 2 est une coupe suivant la ligne II-II de la figure 1, avec parties en extérieur.

La figure 3 est une vue de dessus du dispositif de la figure 1.

La figure 4 est une vue en coupe, suivant la ligne IV-IV de la figure 6, avec parties en extérieur, d'une variante de réalisation du dispositif.

La figure 5 est une coupe, suivant la ligne V-V de la figure 4, avec parties en extérieur.

La figure 6 est une vue de dessus, avec partie arrachées, du dispositif de la figure 4.

La figure 7, enfin, montre en vue partielle de dessus, une variante de réalisation de la collerette de tête de distribution.

En se reportant aux dessins, notamment à la figure 1, on peut voir un dispositif 1 pour diffuser un produit liquide en fines gouttelettes, ce produit étant contenu dans un récipient 2, ou flacon, généralement en matière plastique. La section transversale du récipient 2 a un contour, visible sur la figure 3, dont la forme est dissymétrique par rapport à un axe longitudinal A du récipient. Cet axe A, selon la figure 1, est vertical ; il passe par le centre d'un cercle tangent à l'extrémité avant et à l'extrémité arrière de la section transversale du récipient. La partie avant du récipient, située sur la gauche selon la représentation des figures 1 et 3, admet une section transversale sensiblement semi-circulaire, tandis que la partie arrière 3 a une section transversale également sensiblement semi-circulaire mais de plus faible rayon ; les deux faces latérales s' étendant entre les parties avant et arrière sont planes et convergent vers l'arrière.

Le récipient 2 admet un plan vertical de symétrie V, passant par l'axe A et les arêtes d'extrémité avant et arrière de ce récipient.

Il est à noter que le terme "avant" désigne le côté où se produit la sortie du liquide et que le terme "arrière" désigne le côté opposé.

En partie haute, le récipient 2 est équipé d'une tête de distribution 4 constituée, dans l'exemple considéré, par la tête d'une pompe dont le corps est serti en 5 sur une tubulure de sortie 6 du récipient 2. La tubulure 6 ainsi que la tête 4, coaxiale à la tubulure, sont décalées vers l'avant relativement à l'axe A du récipient.

Le récipient 2 est muni, en contrebas de la tête 4, d'une gorge d'encliquetage 7.

La tête 4 peut être enfoncée dans le corps de pompe pour provoquer la sortie de liquide finement pulvérisé, par un orifice de sortie 8 prévu latéralement dans cette tête 4, suivant une direction orthogonale à la direction d'enfoncement.

La tête 4 peut tourner autour d'un axe B parallèle à la direction d'enfoncement. La partie haute de la tête 4 est dissymétrique par rapport à cet axe B, comme bien visible sur la figure 2. Elle comporte, sur sa surface supérieure, un gradin 9 déterminant deux zones 10, 11 respectivement basse et haute. Le gradin 9 faisant passer d'une zone à l'autre est constitué par une portion de paroi parallèle à l'axe B et à l'axe de l'orifice de sortie 8. Le gradin 9 est déporté latéralement par rapport à l'axe B. La zone 11 peut présenter une légère concavité tournée vers le haut.

Le dispositif comprend en outre un capot 12 propre à coiffer le récipient et la tête de distribution en venant s'encliqueter par un bourrelet inférieur 13 dans la gorge 7.

Le capot 12, généralement en matière plastique, a une section transversale semblable à celle du récipient 2 de manière à prolonger le corps du récipient lorsque ce capot est en place.

Le capot 12 est équipé d'un organe d'actionnement de la valve de distribution, constitué par un levier 14.

Ce levier 14 a la forme d'un dièdre droit admettant une face supérieure 15 horizontale, lorsque le récipient 2 est vertical, et une face arrière 16 verticale. Les deux faces sont réunies par une surface convexe vers l'extérieur r. La face supérieure 15 est plane tandis que la face arrière 16 est sensiblement semi-cylindrique de manière à s'inscrire dans le contour intérieur de la face arrière 17 du capot, qui est semblable à la face arrière 3 du récipient.

Les faces 15 et 16 sont comprises entre deux parois 18, 19 planes convergeant légèrement vers l'arrière et sensiblement tangentes, intérieurement, aux parois latérales du capot. Les parois 18 et 19 s'étendent jusqu'au bord inférieur de la face arrière 16, mais s'arrêtent à une certaine distance en arrière du bord avant 20 de la face supérieure 15. Ces parois latérales 18, 19 sont limitées par un bord 21 en arc de cercle.

Le capot 12 comporte à sa partie arrière, vers le haut, une échancrure limitée par un contour 22 sensiblement en arc de cercle, situé légèrement au-dessus du bord 21 lorsque le levier 14 est en position de repos. Cette échancrure permet de laisser apparente la majeure partie du levier-poussoir 14 qui complète sensiblement le contour du capot 12 au niveau de cette échancrure.

Le levier 14 est articulé, au niveau de la partie centrale de son bord avant 20, sur la paroi avant du capot 12, de préférence par une charnière-film 23 (voir figure 3), ce qui permet de mouler d'une seule pièce le capot 12 et le levier 14.

Le levier 14 comporte, sous sa face supérieure 15, un moyen d'appui P pour exercer une pression sur la tête 4 et enfoncer la valve de distribution.

Le moyen d'appui P comprend deux ailettes 24, 25 de hauteur différente, orthogonales à la face 15 et parallèles au plan V. L'ailette la moins haute 24 a la forme d'un demi-cercle tournant sa convexité vers le bas et admet comme plan moyen le plan V. Cette ailette 24 est destinée à appuyer contre la zone supérieure 11 de la tête 4.

L'autre ailette 25 plus haute, décalée transversalement par rapport à l'ailette 24, est destinée à s'engager contre la paroi du gradin 9 pour imposer l'orientation angulaire convenable de la tête 4. Cette ailette 25 a une forme sensiblement trapézoïdale. Lorsque son plan est en appui latéral contre le gradin 9, lui-même plan, l'axe de l'orifice de sortie 8 est situé dans le plan vertical V de symétrie.

Le capot 12 comporte, dans sa paroi périphérique avant, une ouverture 26 de forme sensiblement rectangulaire à extrémités arrondies, dont la grande dimension est orientée verticalement. Cette ouverture admet le plan V comme plan de symétrie et se trouve en face de l'orifice de sortie 8 lorsque les différents éléments ont été assemblés dans la position angulaire correcte.

Le capot 12 comprend, à l'arrière, un moyen d'accrochage C de la partie arrière du levier 14 pour bloquer ce levier en position de repos et empêcher toute action sur la tête 4 ; l'échappement du levier vis-à-vis de ce moyen d'accrochage C est obtenu par une légère déformation, sous l'action d'une poussée, de la paroi arrière 16 du levier.

Le moyen d'accrochage C est avantageusement constitué par un bec 27 prévu sur la surface interne de la paroi arrière 17 du capot, en partie haute, propre à coopérer avec le bord inférieur de la face arrière 16 du levier 14.

Le montage du capot sur le récipient 2 et le fonctionnement du dispositif résultent immédiatement des explications qui précèdent.

La forme dissymétrique de la section transversale du récipient 2 , et de la section transversale correspondante du capot 12 ne permet le montage du capot sur le récipient que selon une orientation angulaire déterminée, l'ouverture 26 se trouvant vers l'avant et la face 16 du levier se trouvant vers l'arrière. Cette forme de la section transversale du récipient et du capot constitue donc un moyen d'orientation entre le capot et le récipient.

En outre, le capot ne peut être mis correctement en place sur le récipient que si la tête 4 est correctement orientée avec l'axe de son orifice de sortie 8 situé dans le plan vertical V afin que l' ailette 25 puisse s'engager contre le gradin 9. Le gradin 9 constitue donc un moyen de positionnement angulaire de la tête 4 coopérant avec le moyen d'appui P du levier qui comprend l'ailette 25.

Le montage étant ainsi réalisé, l'orifice de sortie 8 se trouve en face de l'ouverture 26. La tête 4 ne peut plus tourner autour de l'axe B.

Pour actionner le dispositif et obtenir une pulvérisation, il suffit d'appuyer sur la partie arrière de la surface supérieure 15 du levier 14 pour enfoncer la tête 4.

Les figures 4 à 6 montrent une variante de réalisation dont les éléments identiques ou jouant des rôles équivalents à des éléments déjà décrits à propos des figures précédentes sont désignés par une référence numérique égale à la somme du nombre 100 et de la référence utilisée précédemment. La description de ces éléments ne sera pas reprise, ou ne sera effectuée que succinctement.

La tête de distribution 104 est munie d'un tube de sortie 28 coaxial à la tête, et parallèle à la direction d'enfoncement de la tête. Le tube 28 peut être tronconique extérieurement et diminuer de diamètre extérieur dans le sens qui éloigne de la tête 104. Le tube 28 comporte un passage interne 108 de section circulaire constante.

L'ouverture 126 du capot 112 est ménagée, non plus dans la paroi périphérique qui est continue, mais dans la partie supérieure du capot formée par l'organe d' actionnement ou levier 114. L'ouverture 126 est circulaire et a un diamètre supérieur à celui de la partie du tube 28 traversant cette ouverture et faisant saillie au-delà du levier 114. Le diamètre de l'ouverture 126 est suffisant pour permettre les débattements du levier 114, sans qu'il y ait interférence avec le tube 28.

Le tube 28 est équipé, à sa base, d'une collerette 29 entourant le tube dont elle est solidaire et contre laquelle prennent appui les ailettes 124, 125, de même hauteur, du levier 114. Les ailettes 124, 125 sont disposées de part et d'autre du tube 28. Dans l'exemple de réalisation des figures 4 à 6, la collerette 29 a une forme ovale ou sensiblement elliptique, dont le grand axe est destiné à être placé perpendiculairement au plan vertical de symétrie V du récipient, plan dont la trace sur la figure 6 correspond à la ligne IV-IV. La collerette 29 comporte des moyens de guidage, avantageusement formés par des rainures 30, 31 prévus sur sa surface supérieure, propres à coopérer avec les ailettes 124, 125 pour maintenir la collerette 29 dans la position illustrée sur la figure 6. La base des ailettes 124, 125, lorsque la position de la collerette 29 est correcte, est reçue respectivement dans les rainures 30, 31.

Avantageusement, du fait qu'avec la disposition de la figure 4, la rotation du tube de sortie 28 autour de son axe n'est pas gênante, on peut s'affranchir de la présence de rainures 30, 31. Comme illustré sur la figure 7, on peut agencer la tête 104 avec une collerette 29a circulaire ou sensiblement circulaire, ayant un diamètre au moins égal à la distance entre les faces extérieures des ailettes 124, 125. Ainsi, quelle que soit l'orientation angulaire du tube 28 autour de son axe, il y aura toujours coopération des ailettes 124, 125 et de la collerette 29a, et donc actionnement de la tête 104 par le levier 114.

Le dispositif conforme à l'invention présente un certain nombre d'avantages.

Il permet d'obtenir une pulvérisation directionnelle. Le point d'appui du levier, pour l'utilisateur, situé à l'arrière permet d'obtenir une grande souplesse d'utilisation, assurant ainsi une pulvérisation fine grâce à l'éjection complète de la dose précomprimée. La pression exercée sur la tête est toujours orientée suivant l'axe B de cette tête. La qualité des produits diffusés s'en trouve améliorée.

Ce dispositif est ergonomique, notamment en raison de la forme de la section transversale du bouton-poussoir et du flacon, et permet ainsi une utilisation prolongée sans effort.

Ce dispositif peut être utilisé avec -des ongles longs, avec le pouce ou l'index, en étant tenu d'une seule main, que l'on soit droitier ou gaucher.

Le dispositif d'accrochage, formé par le bec 27, 127 constitue un système d'ouverture/fermeture invisible.

Le dispositif diffuseur selon l'invention sera livré en position de fermeture, c'est-à-dire levier 14, 114 accroché sur le bec 27, 127. Il suffira d'une simple pression sur la face arrière 16, 116 pour placer le dispositif en position de fonctionnement. Pour revenir à la position "fermée", par exemple en cas de transport du dispositif au cours d'un voyage, il suffit de remontèr légèrement le capot 14, 114 pour assurer l'accrochage sur le bec 27, 127.

## Revendications

1. Dispositif pour diffuser un produit liquide en fines gouttelettes, notamment pour diffuser un produit capillaire, comprenant un récipient muni, en partie haute, d'une tête de distribution qui peut être actionnée par enfoncement et qui est susceptible de tourner autour d'un axe parallèle à la direction d'enfoncement, et d'un capot coiffant la tête de distribution et le récipient, ce capot comprenant un organe d'actionnement en forme de levier articulé sur l'avant du capot et comportant un moyen d'appui pour agir sur la tête de distribution, lorsqu'un utilisateur exerce une pression sur la partie arrière du levier, ladite tête de distribution étant décalée vers l'avant du capot par rapport à l'axe du récipient, et comportant une sortie du produit vers l'atmosphère, suivant une direction généralement orthogonale à la direction d'enfoncement de la tête, le capot comportant dans sa paroi périphérique une ouverture pour le passage du produit diffusé, caractérisé par le fait que des moyens d'orientation sont prévus entre le capot (12) et le récipient (2) pour imposer un montage du capot (12) relativement au récipient (2) selon une orientation angulaire prédéterminée, de sorte que l'ouverture (26) se trouve au droit de la sortie (8) de la tête (4) de distribution et le moyen d'appui (P) peut agir sur la tête lorsque les différents éléments ont été assemblés selon la position angulaire correcte, la tête (4) de distribution comportant des moyens de positionnement angulaire propres à coopérer avec le moyen d'appui (P) du levier (14), ce moyen d'appui (P) étant agencé de manière à définir une position angulaire déterminée entre la tête (4) de distribution et le capot (12).

2. Dispositif selon la revendication 1, caractérisé par le fait que les moyens d'orientation entre le capot (12) et le récipient (2) sont constitués par la forme de la section transversale du récipient (2) qui est dissymétrique relativement à l'axe longitudinal (A) du récipient, de telle sorte que le capot (12) ne peut être monté sur ce récipient que selon une seule orientation angulaire.

3. Dispositif selon la revendication 2, caractérisé par le fait que les moyens de positionnement angulaire de la tête (4) de distribution comprennent, du côté de la tête, un gradin (9) prévu sur la surface supérieure de cette tête et, du côté de l'organe d'actionnement, un moyen d'appui (P) formé de plusieurs éléments (24, 25) faisant saillie selon une longueur différente sous cet organe, de manière à ne pouvoir coopérer correctement avec la susdite tête (4) que pour une position angulaire déterminée entre la tête (4) et le capot (12).

4. Dispositif selon la revendication 3, caractérisé par le fait que le gradin (9) est délimité par une paroi parallèle à la direction d'enfoncement de la tête (4) et à l'axe de l'orifice de sortie (8) de la tête (4), dirigé sensiblement orthogonalement à la direction d'enfoncement de la tête (4), ce gradin (9) étant déporté latéralement par rapport à l'axe (B) de la tête.

5. Dispositif selon la revendication 3, caractérisé par le fait que les éléments du moyen d'appui, prévus sous l'organe d'actionnement, comprennent deux ailettes (24, 25) de hauteur différente, l'ailette (24) la moins haute étant destinée à appuyer sur la tête de distribution, tandis que l' ailette (25) la plus haute est destinée à s'engager contre la paroi du gradin (9) pour imposer l'orientation angulaire convenable de la tête de distribution (4).

6. Dispositif pour diffuser un produit liquide en fines gouttelettes, notamment pour diffuser un produit capillaire, comprenant un récipient muni, en partie haute, d'une tête de distribution qui peut être actionnée par enfoncement et qui est susceptible de tourner autour d'un axe parallèle à la direction d'enfoncement, et d'un capot coiffant la tête de distribution et le récipient, ce capot comprenant un organe d'actionnement en forme de levier articulé sur l'avant du capot et comportant un moyen d'appui pour agir sur la tête de distribution, lorsqu'un utilisateur exerce une pression sur la partie arrière du levier, ladite tête de distribution étant décalée vers l'avant du capot par rapport à l'axe du récipient, et comportant une sortie du produit vers l'atmosphère, le capot comportant une ouverture pour le passage du produit diffusé, caractérisé par le fait que la tête de distribution est munie d'un tube de sortie (28) coaxial à la tête (104) et parallèle à la direction d'enfoncement de la tête, tandis que l'ouverture (126) du capot est ménagée dans l'organe d' actionnement (114) formant levier et est traversée par le tube de sortie (128) qui fait saillie extérieurement, et par le fait que des moyens d'orientation sont prévus entre le capot (112) et le récipient (102) pour imposer un montage du capot (112) relativement au récipient (102) selon une orientation angulaire prédéterminée, de sorte que l'ouverture (126) se trouve au droit de la sortie (108) de la tête (104) de distribution et le moyen d'appui (P) peut agir sur la tête lorsque les différents éléments ont été assemblés selon la position angulaire correcte.

7. Dispositif selon la revendication 6, caractérisé par le fait que les moyens d'orientation entre le capot (112) et le récipient (102) sont constitués par la forme de la section transversale du récipient (102) qui est dissymétrique relativement à l'axe longitudinal (A) du récipient, de telle sorte que le capot (112) ne peut être monté sur ce récipient que selon une seule orientation angulaire.

8. Dispositif selon l'une des revendications 6 ou 7, caractérisé par le fait que le tube (28) est équipé, à sa base, d'une collerette (29) entourant le tube et contre laquelle prend appui l'organe d'actionnement (114) par l'intermédiaire d'ailettes (124, 125).

9. Dispositif selon la revendication 8, caractérisé par le fait que la collerette (29) comporte des moyens de guidage (30, 31), en particulier des rainures, propres à coopérer avec les ailettes (124, 125) de l'organe d'actionnement (114) pour maintien de la collerette et du tube de sortie selon une orientation angulaire.

10. Dispositif selon la revendication 8, caractérisé par le fait que la collerette (29a) est sensiblement circulaire, et que sa surface supérieure est lisse, la collerette (29a) étant agencée pour coopérer avec les ailettes (124, 125) de l'organe d'actionnement quelle que soit l'orientation angulaire du tube de sortie et de la tête de distribution autour de son axe.

11. Dispositif selon l'une des revendications 1 ou 6, caractérisé par le fait que le capot (12, 112) comprend un moyen d'accrochage (C) de la partie arrière (16, 116) du levier (14, 114) pour bloquer ce levier en position de repos et empêcher toute action sur la tête (4, 104) de distribution, l'échappement du levier (14, 114) vis-à-vis du moyen d'accrochage (C) pouvant être obtenu par une légère déformation de la paroi arrière (16, 116) du levier (14, 114).

12. Dispositif selon la revendication 11, caractérisé par le fait que le susdit moyen d' accrochage (C) est constitué par un bec (27, 127) prévu sur la paroi interne du capot (12, 112).

13. Dispositif selon la revendication 11, caractérisé par le fait que le levier (14, 114) a la forme d'un dièdre droit compris entre deux parois (18, 19 ; 118, 119) convergeant légèrement vers l'arrière, la face supérieure du dièdre étant articulée à l'avant par une charnière-film (23, 123), tandis que l'autre face du dièdre, située à l'arrière, sensiblement verticale lorsque le récipient (2, 102) est vertical, vient s'accrocher, par son bord inférieur, sur le moyen d'accrochage (C) du capot (12, 112).

14. Dispositif selon l'une des revendications 1 ou 6, caractérisé par le fait que le capot (12, 112) comporte une échancrure destinée à laisser apparente la majeure partie du levier-poussoir (14, 114) qui complète sensiblement le contour du capot (12, 112) au niveau de cette échancrure.

## Claims

1. A device for diffusing a liquid product into fine droplets, in particular for diffusing a capillary product, including a container provided at its top portion with a dispensing head which can be actuated by depression and which is capable of rotating round an axis that is parallel to the direction of depression, and a cap surmounting the dispensing head and the container, this cap comprising a lever-shaped actuating element that is articulated to the front of the cap, and comprising a bearing means for acting on the dispensing head when the user exerts pressure on the rear portion of the lever, the said dispensing head being offset towards the front of the cap relative to the axis of the container and having an outlet for the product towards the atmosphere along a direction that is generally orthogonal to the direction for depressing the head, the cap having an opening in its peripheral side for the passing of the diffused product, characterized in that provision is made for orientation means between the cap (12) and the container (2) for causing the cap (12) to be mounted relative to the container (2) along a predetermined angular orientation, so that the opening (26) is situated opposite the outlet (8) of the dispensing head (4) and the bearing means (P) can act on the head when the various elements are assembled along the correct angular position, the dispensing head (4) having angular positioning means that are capable of cooperating with the bearing means (P) of the lever (14), this bearing means (P) being arranged so as to define a determined angular position between the dispensing head (4) and the cap (12).

2. A device according to claim 1, characterized in that the means for orientation between the cap (12) and the container (2) are constituted by the shape of the cross-section of the container (2) which is asymmetrical relative to the longitudinal axis (A) of the container, so that the cap (12) can only be mounted on this container along a single angular orientation.

3. A device according to claim 2, characterized in that the means for the angular positioning of the dispensing head (4) include, on the side of the head, a step (9) provided on the upper surface of this head and, on the side of the actuating element, a bearing means (P) formed by several elements (24, 25) which project along a different length beneath this element, so as to be capable of cooperating correctly with the above mentioned head (4) only for a determined angular position between the head (4) and the cap (12).

4. A device according to claim 3, characterized in that the step (9) is delimited by a side that is parallel to the direction for depressing the head (4) and to the axis of the outlet orifice (8) of the head (4) which is directed substantially orthogonally to the direction for depressing the head (4), this step (9) being offset laterally relative to the axis (B) of the head.

5. A device according to claim 3, characterized in that the elements of the bearing means provided beneath the actuating element include two fins (24, 25) of different height, the lower fin (24) being intended to bear on the dispensing head, whilst the higher fin (25) is intended to engage against the side of the step (9) so as to give the appropriate angular orientation to the dispensing head (4).

6. A device for diffusing a liquid product into fine droplets, in particular for diffusing a capillary product, including a container provided at its top portion with a dispensing head which can be actuated by depression and which is capable of rotating round an axis that is parallel to the direction of depression, and a cap surmounting the dispensing head and the container, this cap comprising a lever-shaped actuating element that is articulated to the front of the cap, and comprising a bearing means for acting on the dispensing head when the user exerts pressure on the rear portion of the lever, the said dispensing head being offset towards the front of the cap relative to the axis of the container and having an outlet for the product towards the atmosphere, the cap having an opening for the passing of the diffused product, characterized in that the dispensing head is provided with an outlet tube (28) that is coaxial with the head (104) and parallel to the direction for depressing the head, whilst the opening (126) of the cap is arranged in the actuating element (114) which forms a lever and is traversed by the outlet tube (128) which projects towards the outside; and in that provision is made for orientation means between the cap (112) and the container (102) for causing the cap (112) to be mounted relative to the container (102) along a predetermined angular orientation, so that the opening (126) is situated opposite the outlet (108) of the dispensing head (104) and the bearing means (P) can act on the head when the various elements are assembled along the correct angular position.

7. A device according to claim 6, characterized in that the means for orientation between the cap (112) and the container (102) are constituted by the shape of the cross-section of the container (102) which is asymmetrical relative to the longitudinal axis (A) of the container, so that the cap (112) can only be mounted on this container along a single angular orientation.

8. A device according to claim 6 or 7, characterized in that the tube (28) is provided at its base with a collar (29) surrounding the tube and against which the actuating element (114) bears by means of fins (124, 125).

9. A device according to claim 8, characterized in that the collar (29) includes guide means (30, 31), in particular grooves that are capable of cooperating with the fins (124, 125) of the actuating element (114), for holding the collar and the outlet tube along an angular orientation.

10. A device according to claim 8, characterized in that the collar (29a) is substantially circular, and that its upper surface is smooth, the collar (29a) being arranged for cooperating with the fins (124, 125) of the actuating element irrespective of the angular orientation of the outlet tube and of the dispensing head round its axis.

11. A device according to one of claims 1 or 6, characterized in that the cap (12 112) has a means (C) for fastening the rear portion (16, 116) of the lever (14, 114) so as to block this lever in its rest position and prevent any action on the dispensing head (4, 104), it being possible to obtain the escape of the lever (14, 114) from the fastening means (C) by a slight deformation of the rear side (16, 116) of the lever (14, 114).

12. A device according to claim 11, characterized in that the above mentioned fastening means (C) is formed by a projection (27, 127) provided on the inner side of the cap (12, 112).

13. A device according to claim 11, characterized in that the lever (14, 114) has the shape of a right-angled dihedron comprised between two sides (18, 19; 118, 119) that slightly converge towards the rear, the upper face of the dihedron being articulated at the front by a film hinge (23, 123), whilst the other face of the dihedron situated at the rear, being substantially vertical when the container (2, 102) is vertical, comes to be fastened at its bottom edge on the fastening means (C) of the cap (12, 112).

14. A device according to one of claims 1 or 6, characterized in that the cap (12, 112) has a cutout intended to reveal the major portion of the lever-push button (14, 114) which substantially completes the contour of the cap (12, 112) at the level of this cutout.

## Patentansprüche

1. Vorrichtung zum Zerstäuben eines flüssigen Erzeugnisses in feine Tröpfchen, insbesondere zum Zerstäuben eines Haarbehandlungsmittels, mit einem Behälter, der im oberen Bereich einen Abgabekopf, der durch Niederdrücken betätigbar und um eine Achse parallel zur Eindrückrichtung drehbar ist, und eine Kappe aufweist, die den Abgabekopf und den Behälter bedeckt, wobei die Kappe ein hebelartiges Betätigungsmittel umfaßt, das im Vorderteil der Kappe angelenkt ist, ferner ein Auflagemittel aufweist zur Einwirkung auf den Abgabekopf, wenn ein Benutzer Druck auf den hinteren Bereich des Hebels ausübt, wobei der Abgabekopf, bezogen auf die Behälterachse, nach vorne verschoben ist und, in einer zur Eindrückrichtung des Kopfes im Wesentlichen senkrechten Richtung, einen Ausgang für das Erzeugnis in die Atmosphäre umfaßt, wobei die Kappe in ihrer Seitenwand eine Öffnung zum Durchlaß des zerstäubten Produktes aufweist,
**dadurch gekennzeichnet**, daß
zwischen der Kappe (12) und dem Behälter (2) Orientierungsmittel vorgesehen sind, um den Zusammenbau der Kappe (12) und des Behälters (2) in einem bestimmten Winkel zu bewirken, so daß sich die Öffnung (26) in Verlängerung des Ausgangs (8) des Abgabekopfes (4) befindet und die Auflagemittel (P) auf den Kopf einwirken können, wenn die verschiedenen Bauteile in der richtigen Winkellage zusammengesetzt wurden, wobei der Abgabekopf (4) Winkelpositioniermittel umfaßt, die mit den Auflagemitteln (P) des Hebels (14) zusammenwirken können, wobei die Auflagemittel (P) so angeordnet sind, daß eine bestimmte Winkellage zwischen dem Abgabekopf (4) und der Kappe (12) festgelegt wird.

2. Vorrichtung gemäß Anspruch 1, dadurch gekennzeichnet, daß die Orientierungsmittel zwischen der Kappe (12) und dem Behälter (2) von der Form des Querschnitts des Behälters (2) gebildet werden, der bezüglich der Längsachse (A) des Behälters asymmetrisch ist, so daß die Kappe (12) nur in einer einzigen Winkellage auf dem Behälter angebracht werden kann.

3. Vorrichtung gemäß Anspruch 2, dadurch gekennzeichnet, daß die Winkelpositioniermittel des Abgabekopfes (4) seitlich am Kopf eine auf der Oberseite des Kopfes vorgesehene Stufe (9) und neben dem Betätigungsmittel ein Auflagemittel (P) umfassen, das aus mehreren Bauteilen (24,25) besteht, die so unterschiedlich weit unter dieses Betätigungsmittel hinabragen, daß sie nur in einer bestimmten Winkelstellung zwischen dem Kopf (4) und der Kappe (12) richtig mit dem Kopf (4) zusammenwirken können.

4. Vorrichtung gemäß Anspruch 3, dadurch gekennzeichnet, daß die Stufe (9) von einer Wand begrenzt ist, die zur Eindrückrichtung des Kopfes (4) und zur, zur Eindrückrichtung des Kopfes (4) im wesentlichen senkrechten Achse der Austrittsöffnung (8) des Kopfes (4), parallel ist, wobei die Stufe (9) bezüglich der Achse (B) des Kopfes verschoben ist.

5. Vorrichtung gemäß Anspruch 3, dadurch gekennzeichnet, daß die unter dem Betätigungsmittel vorgesehenen Auflagemittel zwei unterschiedlich hohe Flügel (24,25) umfassen, wobei der niedrigste Flügel (24) auf dem Abgabekopf aufliegt, während der höchste Flügel (25) an der Wand der Stufe (9) anliegt, damit dem Abgabekopf (4) die geeignete Winkellage aufgezwungen wird.

6. Vorrichtung zum Zerstäuben eines flüssigen Erzeugnisses in feine Tröpfchen, insbesondere zum Zerstäuben eines Haarbehandlungsmittels, mit einem Behälter, der im oberen Bereich einen Abgabekopf, der durch Niederdrücken betätigbar und um eine Achse parallel zur Eindrückrichtung drehbar ist, und eine Kappe aufweist, die den Abgabekopf und den Behälter bedeckt, wobei die Kappe ein hebelartiges Betätigungsmittel umfaßt, das im Vorderteil der Kappe angelenkt ist, ferner ein Auflagemittel aufweist zur Einwirkung auf den Abgabekopf, wenn ein Benutzer Druck auf den hinteren Bereich des Hebels ausübt, wobei der Abgabekopf, bezogen auf die Behälterachse, nach vorne verschoben ist und einen Ausgang für das Erzeugnis in die Atmosphäre umfaßt, wobei die Kappe eine Öffnung zum Durchlaß des zerstäubten Produktes aufweist, dadurch gekennzeichnet, daß
der Abgabekopf ein zum Kopf (104) coaxiales und zur Eindrückrichtung des Kopfes paralleles Austrittsrohr (28) aufweist, während die Öffnung (126) der Kappe in dem, den Hebel bildenden Betätigungsmittel (114) ausgespart ist und von dem nach außen ragenden Austrittsrohr (128) durchquert wird,
und dadurch, daß
Orientierungsmittel zwischen der Kappe (112) und dem Behälter (102) vorgesehen sind, um einen Zusammenbau von Kappe (112) und Behälter (102) in einer bestimmten Winkellage zu erzwingen, so daß die Öffnung (126) in Verlängerung des Ausgangs (108) des Abgabekopfes (104) angeordnet ist und Auflagemittel (P) auf den Kopf einwirken können, wenn die verschiedenen Bauteile in der richtigen Winkellage zusammengesetzt sind.

7. Vorrichtung gemäß Anspruch 6, dadurch gekennzeichnet, daß daß die Orientierungsmittel zwischen der Kappe (112) und dem Behälter (102) von der Form des Querschnitts des Behälters (102) gebildet werden, der bezüglich der Längsachse (A) des Behälters asymmetrisch ist, so daß die Kappe (112) nur in einer einzigen Winkellage auf dem Behälter angebracht werden kann.

8. Vorrichtung gemäß einem der Ansprüche 6 oder 7, dadurch gekennzeichnet, daß das Rohr (28) an seinem Sitz einen Kragen (29) aufweist, der das Rohr umgibt und gegen den das Betätigungsmittel (114) mit Hilfe von Flügeln (124,125) in Anlage kommt.

9. Vorrichtung gemäß Anspruch 8, dadurch gekennzeichnet, daß der Kragen (29) Führungsmittel (30,31), insbesondere Nuten, umfaßt, die mit den Flügeln (124,125) des BetätigungsmittelS (114) zum Festhalten des Kragens und des Austrittsrohrs in einer Winkellage zusammenwirken können.

10. Vorrichtung gemäß Anspruch 8, dadurch gekennzeichnet, daß der Kragen (29a) im wesentlichen kreisförmig und seine Oberseite glatt ist, wobei der Kragen (29a) so angeordnet ist, daß er mit den Flügeln (124,125) des Betätigungsmittels unabhängig von der Winkellage des Austrittsrohrs und des Abgabekopfes um seine Achse zusammenwirkt.

11. Vorrichtung gemäß einem der Ansprüche 1 oder 6, dadurch gekennzeichnet, daß die Kappe (12,112) ein Einhakmittel (C) im hinteren Bereich (16,116) des Hebels (14,114) umfaßt, um den Hebel in der Ruhelage zu blockieren und eine Betätigung des Abgabekopfes (4,104) zu verhindern, wobei das Ausklinken des Hebels (14,114) aus dem Einhakmittel (C) durch eine leichte Verformung der Rückwand (16,116) des Hebels (14,114) erreicht werden kann.

12. Vorrichtung gemäß Anspruch 11, dadurch gekennzeichnet, daß das Einhakmittel (C) aus einem auf der Innenwand der Kappe (12,112) vorgesehenen Schnabel (27,127) besteht.

13. Vorrichtung gemäß Anspruch 11, dadurch gekennzeichnet, daß der Hebel (14,114) die Form eines geradlinigen, von zwei nach hinten leicht zusammenlaufenden Wänden (18,19; 118,119) umfaßten Dieders aufweist, wobei die Oberseite des Dieders mit einem Filmscharnier (23,123) vorne angelenkt ist, während die andere, rückwärtige Seite, die im wesentlichen senkrecht ist, wenn der Behälter (2,102) senkrecht steht, mit ihrer Unterkante in das Einklinkmittel (C) der Kappe (12,112) einklinkt.

14. Vorrichtung gemäß einem der Ansprüche 1 oder 6, dadurch gekennzeichnet, daß die Kappe (12,112) einen bogenförmigen Ausschnitt umfaßt, der den größten Teil des Druckhebels (14,114), der auf Höhe dieses bogenförmigen Ausschnitts den Umriß der Kappe (12,112) im wesentlichen vervollständigt, freiläßt.
